# EUROPÄISCHE PATENTSCHRIFT

(11) **EP 1 506 881 B1**
(45) Veröffentlichungstag und Bekanntmachung des Hinweises auf die Patenterteilung: **15.04.2009**
(21) Anmeldenummer: 04011241.9
(22) Anmeldetag: 12.05.2004
(51) Int. Cl.: B42F 7/12

(54) **Briefkorbsystem**
Letter tray system
Système de bacs à courrier

(30) Priorität: 12.08.2003 DE 20312536 U
(43) Veröffentlichungstag der Anmeldung: 16.02.2005
(73) Patentinhaber: HAN-Bürogeräte GmbH & Co. KG, Zentralverwaltung, 32051 Herford (DE)
(72) Erfinder: Niehaus, Ralf, 33739 Bielefeld (DE)
(74) Vertreter: König, Norbert

(56) Entgegenhaltungen:
- DE-U- 8 513 661
- FR-A- 2 699 116

## Beschreibung

Die Erfindung betrifft ein Briefkorbsystem, mit mindestens zwei Briefkörben, die jeweils eine Bodenplatte und zwei von der Bodenplatte nach oben abstehende parallel Seitenwände und eine Rückwand aufweisen, wobei mehrere Briefkörbe in einer Ablagestellung übereinander stapelbar sind.

Mit derartigen Briefkörben mit im Allgemeinen rechteckiger Bodenplatte können grundsätzlich beliebig hohe Stapel zum Sortieren unterschiedlicher Briefe und Dokumente gebildet werden. Sie sind im Allgemeinen als Kunststoff-Spritzgussteile hergestellt.

Da die Briefkörbe ein geringes Leergewicht aufweisen, können sie in größeren Mengen übereinander gestapelt transportiert werden. Die Transportkapazität ist hierbei im allgemeinen nicht durch das Gewicht, sondern durch das erhebliche Volumen der Briefkorb-Stapel begrenzt. Hierdurch fallen auch im Verhältnis zu den geringen Herstellungskosten erhebliche Transportkosten an.

Durch die DE 85 13 661 U ist ein stapelbarer Briefkorb bekannt, der aus einem Boden, einer Rückwand, zwei Seitenwänden sowie einer der Rückwand gegenüberliegenden vorderen Öffnung besteht. Die vordere Öffnung dient zum Zugriff auf den Inhalt des Briefkorbes. Damit der Inhalt eines Briefkorbes nicht unbeabsichtigt aus dem Briefkorb herausrutschen kann, weist der Boden beidseitig der vorderen Eingriffausnehmung zu seiner Vorderkante ansteigende Schrägflächen auf. Bei dem bekannten Briefkorb ist vorgesehen, beide Seitenwände im an die Rückwand angrenzenden Bereich ihrer Oberkante mit einer Ausnehmung zu versehen, die zumindest auf der Seite der Rückwand eine Tiefe besitzt, die größer oder gleich der Höhe der vorderen Enden der Schrägflächen vom Boden aus ist. Die Ausnehmung besitzt eine Länge, die größer oder gleich dem Abstand der Vorderkante von der Schnittlinie des Bodens mit den vorderen Schrägflächen ist. Durch diese Ausbildung soll es möglich sein, jeweils zwei Briefkörbe ineinander zu stellen, indem einer der beiden Briefkörbe um seine quer durch die beiden Seitenwände verlaufende Mittelachse um 180 Grad umgedreht wird, so dass die Unterseiten beider Böden nach außen weisen und jeweils eine der vorderen Schrägflächen des einen Briefkorbes in eine der Ausnehmungen der Seitenwände des anderen Briefkorbes Platz findet. Dabei liegen jeweils zwei Seitenwände der Briefkörbe derart direkt nebeneinander, dass jeweils eine Seitenwand eines Briefkorbes innerhalb und seine andere Außenwand außerhalb des anderen Briefkorbes liegt. Bei gestapelten Briefkörben nach der DE 85 13 661 U liegen zwei Seitenwände der Briefkörbe derart direkt nebeneinander, dass jeweils eine Seitenwand eines Briefkorbs innerhalb und seine andere Außenwand außerhalb des anderen Briefkorbes liegt.

Der Erfindung liegt die Aufgabe zugrunde, gegenüber bestehenden Briefkorbsystemen Verbesserungen zu schaffen und insbesondere einen einfachen, platzsparenden und kostengünstigen Transport und eine einfache, platzsparende und kostengünstige Lagerung zu ermöglichen.

Diese Aufgabe wird durch ein Briefkorbsystem nach Anspruch 1 gelöst. Die Unteransprüche beschreiben bevorzugte Weiterbildungen.

Das erfindungsgemäße Briefkorbsystem weist somit mindestens zwei unterschiedliche Briefkörbe auf, von denen der erste Briefkorb einen größeren Abstand zwischen den Seitenwänden aufweist als der zweite Briefkorb. Hierdurch wird zusätzlich zu der an sich bekannten Ablagestellung erfindungsgemäß eine Transport- und Lagerungsstellung ermöglicht, bei der die zweiten Briefkörbe in umgekehrter Stellung - d. h. mit nach oben zeigender Bodenplatte und nach unten ragenden Seitenwänden und Rückwand - in die ersten Briefkörbe eingesetzt werden. Die aus einem ersten und einem zweiten Briefkorb gebildete Briefkorbkombination nimmt somit in der Transportstellung oder Lagerungsstellung lediglich etwas mehr als die Hälfte eines in der herkömmlichen Ablagestellung übereinander gesetzten Stapels aus zwei Briefkörben in Anspruch.

Vorzugsweise wird hierbei der erste Briefkorb mit dem größeren Seitenwandabstand als unterer Briefkorb genommen, in den der obere Briefkorb eingesetzt wird; die Seitenwand des eingesetzten zweiten Briefkorbs mit kleinerem Seitenwandabstand liegt somit bei dieser Ausführungsform innerhalb des ersten Briefkorbs; grundsätzlich ist entsprechend jedoch auch eine umgekehrte Anordnung möglich.

Erfindungsgemäß wird hierbei in der Transportstellung oder Lagerungsstellung eine sichere Anlage der beiden Briefkörbe aufeinander ohne Spiel oder Klapperbewegungen erreicht, indem vorteilhafterweise die Seitenwände und die Rückwand des ersten Briefkorbs an der Oberseite des Kragens des eingesetzten zweiten Briefkorbs anliegen; alternativ oder zusätzlich hierzu kann auch eine Anlage der nach unten ragenden Seitenwände an der Bodenplatte des ersten Briefkorbes vorliegen.

Der Unterschied in den Abständen zwischen den Seitenwänden der beiden Briefkörbe kann hierbei sehr klein gehalten werden, so dass die Seitenwände der beiden Briefkörbe in der Transport-/Lagerungsstellung aneinander liegen. Hierdurch wird zum einen eine feste, von Verrutschen und Klappern freie Aufnahme in der Transport-/Lagerungsstellung ermöglicht und zum anderen die Funktionalität der Briefkörbe nicht beeinträchtigt.

Die Stapelbarkeit gleicher oder verschiedener Briefkörbe in beliebiger Reihenfolge übereinander wird in der herkömmlichen Ablagestellung durch die geringen Unterschiede der Abstände der Seitenwände nicht beeinflusst, so dass sie gleichberechtigt zur Aufnahme von Briefen und anderen Dokumenten geeignet sind. Der Benutzer merkt den Unterschied der Briefkörbe weder in Einzelstellung noch in der Ablagestellung. Die Briefkörbe lassen sich hierbei leicht von der Transport-/Lagerungsstellung durch Auseinanderziehen und Umdrehen des oberen Briefkorbs in die Ablagestellung überführen.

Die Erfindung wird im Folgenden anhand der beiliegenden Zeichnungen an einer Ausführungsform erläutert.

Es zeigen:
- Fig. 1: eine perspektivische Ansicht eines Briefkorbs;
- Fig. 2: einen Schnitt entlang der Linie A-A aus Fig. 1 eines ersten Briefkorbs;
- Fig. 3: einen Schnitt entlang der Linie A-A aus Fig. 1 eines zweiten Briefkorbs;
- Fig. 4.1: einen Einfügevorgang eines zweiten Briefkorbs in einen ersten Briefkorb für eine erste Transport-/Lagerungsstellung;
- Fig. 4.2: einen Überstülpvorgang eines ersten Briefkorbs über einen zweiten Briefkorb für eine zweite Transport-/Lagerungsstellung;
- Fig. 5,6: eine perspektivische Vorder- und Hinteransicht eines erfindungsgemäßen Briefkorbsystem in einer aus dem Vorgang nach Figur 4.1 erreichbaren Transport-/Lagerungsstellung;
- Fig. 7: eine perspektivische Ansicht eines Ablagestapels aus mehreren Briefkörben.

Erste und zweite Briefkörbe 1, 2 weisen jeweils entsprechend den Figuren 1 bis 3 eine im Wesentlichen rechteckige Bodenplatte 4, 4.1 und 4.2 mit zwei parallelen, sich von der Bodenplatte vertikal erstreckenden Seitenwänden 5, 5.1 und 5.2 und einer diese verbindenden Rückwand 6, 6.1 und 6.2 auf. An der Bodenplatte ist ein entlang der Seitenwände und der Rückwand umlaufender Kragen 7, 7.1, 7.2 ausgebildet, der in bekannter Weise nach unten offen ist zur Aufnahme von Seitenwänden 5, 5.1, 5.2 und einer Rückwand 6, 6.1, 6.2 eines unteren Briefkorbes. Die Briefkörbe 1, 2 können somit in an sich bekannter Weise gemäß Fig. 7 übereinander gestapelt werden, indem z. B. die Kragen 7.1, 7.2 eines oberen Briefkorbes 1, 2 jeweils die Seitenwände 5.1, 5.2 und die Rückwand 6.1, 6.2 eines darunter angeordneten Briefkorbs 1, 2 aufnehmen.

Erfindungsgemäß sind die Seitenwände 5.2 des zweiten Briefkorbes 2 gegenüber den Seitenwänden 5.1 des ersten Briefkorbes 1 jeweils um die Stärke der Seitenwand, um z. B. 1,5 mm nach innen versetzt. Entsprechend ist die Rückwand 6.2 des zweiten Briefkorbes 2 gegenüber der Rückwand 6.1 des ersten Briefkorbes 1 um die doppelte Wandstärke, um z. B. 3 mm schmaler. Die Bodenplatten 4.1 und 4.2 beider Briefkörbe 1 und 2 sind gleich groß ausgebildet, so dass auch der Außenabstand und die lichte Weite zwischen beiden längsseitigen Kragenteilen beider Briefkörbe gleich ist. Hierdurch ist eine platzsparende Stapelung in der Transport-/Lagerungsstellung nach den Fig. 5, 6 möglich, wozu gemäß Fig. 4 ein zweiter Briefkorb 2 in umgekehrter Position in einen ersten Briefkorb 1 geschoben bzw. eingesetzt wird. Die Seitenwände 5.2 des oberen, zweiten Briefkorbes 2 mit geringerem Abstand gleiten hierbei an den Seitenwänden 5.1 des unteren ersten Briefkorbs 1, so dass der zweite Briefkorb 2 gemäß Fig. 4.1, 5 und 6 in den ersten Briefkorb 1 eingeführt bzw. eingesetzt wird. Es ist auch eine umgekehrte Transport-/Lagerungsstapelung der beiden Briefkörbe 1 und 2 möglich, indem gemäß Figur 4.2 der Briefkorb 1 in umgekehrter Lage über den Briefkorb 2, dessen Seitenwände 5.2 gegenüber den Seitenwänden 5.1 des ersten Briefkorbes 1 nach innen versetzt sind, gestülpt wird.

Bei der Ablagestellung mehrerer Briefkörbe 1, 2, bei der diese in gleicher Stellung ausgerichtet übereinander gestapelt werden, wird weiterhin eine formschlüssige Erfassung der Seitenwände 5.1, 5.2 und der Rückwand 6.1, 6.2 jedes Briefkorbes 1, 2 durch den entsprechenden Kragen 7.1, 7.2 eines darüber liegenden Briefkorbes 1, 2 ermöglicht, vergleiche Fig. 7.

Die in den Figuren 5 und 6 gezeigte Transport/Lagerungsstellung kann z.B. erreicht werden, wenn bei der Einführbewegung die oberen Kanten der Seitenwände 5.1 und der Rückwand 6.1 des unteren ersten Briefkorbes 1 gegen den Kragen 7.2 des oberen Briefkorbes 2 gelangen; alternativ hierzu ist auch eine Anlage der Kanten der Seitenwände 5.2 und Rückwand 6.2 an der Bodenplatte 4 des unteren Briefkorbs 1 möglich.

Die in den Figuren 5 und 6 gezeigte Transport/Lagerungsstellung und ebenso die aus der Figur 4.2 erreichbare Transport-/Lagerungsstellung ermöglichen gegenüber der Ablagestellung beinahe eine Halbierung des erforderlichen Volumens. Somit kann insbesondere für einen Transport und Lagerung eine kompakte Stapelung erhalten werden.

Die Briefkörbe 1, 2 weisen schräg nach oben und vorn verlaufende Vorderbereiche 8 auf, in denen jeweils eine Griffaussparung 9 ausgebildet wird. Indem erfindungsgemäß vorteilhafterweise die Briefkörbe 1, 2 zumindest im Wesentlichen spiegelsymmetrisch bezüglich ihrer Längsachse ausgebildet sind, fallen gemäß Fig. 5 und 6 die Griffaussparungen 9 übereinander. Entsprechend sind jedoch auch hiervon abweichende Ausführungsformen möglich.

## Patentansprüche

1. Briefkorbsystem, mit mindestens zwei Brief körben (1, 2), die jeweils eine Bodenplatte und zwei von der Bodenplatte nach oben abstehende parallele Seitenwände und eine Rückwand aufweisen, wobei mehrere Briefkörbe in einer Ablagestellung übereinander stapelbar sind, **dadurch gekennzeichnet, dass**
- die Briefkörbe jeweils einen nach unten offenen Kragen aufweisen,
- bei Stapelung der Briefkörbe die Seitenwände eines unteren Briefkorbes von dem Kragen eines darüber angeordneten Briefkorbes aufgenommen sind,
- mindestens ein erster Briefkorb (1) und mindestens ein von diesem verschiedener zweiter Briefkorb (2) vorgesehen ist, und
- der Abstand der Seitenwände (5.2) des zweiten Briefkorbs (2) kleiner als der Abstand der Seitenwände (5.1) des ersten Briefkorbs (1) ist, derart, dass für eine Transport-/Lagerungsstellung der zweite Briefkorb (2) in umgekehrter Stellung in den ersten Briefkorb (1) einsetzbar ist oder der erste Briefkorb (1) in umgekehrter Stellung über den zweiten Briefkorb (2) überstülpbar ist.

2. Briefkorbsystem nach Anspruch 1, **dadurch gekennzeichnet, dass** die Bodenplatten (4, 4.1, 4.2) des ersten Briefkorbes (1) und des zweiten Briefkorbes (2) gleich sind.

3. Briefkorbsystem nach Anspruch 1 oder 2, **dadurch gekennzeichnet, dass** in der Transport-/Lagerungsstellung die Seitenwände (5.1) eines unteren ersten Briefkorbs (1) die Seitenwände (5.2) eines oberen zweiten Briefkorbs (2) übergreifen und an dem Kragen (7.2) des oberen zweiten Briefkorbs (2) liegen.

4. Briefkorbsystem nach Anspruch 1 oder 2, **dadurch gekennzeichnet, dass** in der Transport-/Lagerungsstellung die Seitenwände (5.1) eines oberen ersten Briefkorbes (1) die Seitenwände (5.2) eines unteren zweiten Briefkorbes (2) übergreifen und auf dem Kragen (7.2) des unteren zweiten Briefkorbes (2) liegen.

5. Briefkorbsystem nach einem der vorherigen Ansprüche, **dadurch gekennzeichnet, dass** in der Transport-/Lagerungsstellung die Seitenwände (5.2) eines oberen zweiten Briefkorbs (2) an der Bodenplatte (4.1) eines unteren ersten Briefkorbs (1) anliegen, wobei die Seitenwände (5.1) des unteren ersten Briefkorbs (1) die Seitenwände (5.2) des oberen zweiten Briefkorbs (2) übergreifen.

6. Briefkorbsystem nach einem der vorherigen Ansprüche, **dadurch gekennzeichnet, dass** in der Transport-/Lagerungsstellung die Bodenplatte (4.1) eines oberen ersten Briefkorbs (1) auf den Seitenwänden (5.2) eines unteren ersten Briefkorbs (2) aufliegen, wobei die Seitenwände (5.1) des oberen ersten Briefkorbs (1) die Seitenwände (5.2) des unteren zweiten Briefkorbs (2) übergreifen.

7. Briefkorbsystem nach einem der Ansprüche 1 bis 6, **dadurch gekennzeichnet, dass** in der Transport-/Lagerungsstellung die Rückwand (6.1) eines ersten Briefkorbs (1) die Rückwand (6.2) eines zweiten Briefkorbs (2) übergreift und an dem Kragen (7.2) des zweiten Briefkorbs (2) anliegt.

8. Briefkorbsystem nach einem der Ansprüche 1 bis 7, **dadurch gekennzeichnet, dass** in der Transport-/Lagerungsstellung die Rückwand (6.2) eines zweiten Briefkorbs (2) die Rückwand (6.1) eines ersten Briefkorbs (1) untergreift und an der Bodenplatte (4.1) des ersten Briefkorbs (1) anliegt.

9. Briefkorbsystem nach einem der Ansprüche 1 bis 8, **dadurch gekennzeichnet, dass** in der Transport-/Lagerungsstellung die Seitenwände (5.1, 5.2) des ersten und des zweiten Briefkorbs (1, 2) aneinander liegen.

10. Briefkorbsystem nach einem der Ansprüche 1 bis 9, **dadurch gekennzeichnet, dass** in der Transport-/Lagerungsstellung die Rückwände (6.1, 6.2) des ersten und des zweiten Briefkorbs (1, 2) aneinander liegen.

11. Briefkorbsystem nach einem der vorherigen Ansprüche, **dadurch gekennzeichnet, dass** die Briefkörbe (1, 2) Kunststoff-Spritzgussteile, vorzugsweise aus Polystyrol, sind.

12. Briefkorbsystem nach einem der vorherigen Ansprüche, **dadurch gekennzeichnet, dass** eine Griffaussparung (9) in einem sich an die Bodenplatte (4, 4.1, 4.2) anschließenden vorderen Bereich (8) symmetrisch in der Mitte ausgebildet ist.

13. Briefkorbsystem nach einem der vorherigen Ansprüche, **dadurch gekennzeichnet, dass** die Seitenwände (5.2) des zweiten Briefkorbs (2) gegenüber den Seitenwänden (5.1) des ersten Briefkorbs (1) jeweils um die Stärke der Seitenwand nach innen versetzt sind und die Rückwand (6.2) des zweiten Briefkorbs (2) gegenüber der Rückwand (6.1) des ersten Briefkorbs (1) um die doppelte Wandstärke kürzer ist.

## Claims

1. Letter tray system having at least two letter trays (1, 2) which each have a base plate, two parallel side walls which project upwards from said base plate, and a rear wall, wherein a number of letter trays can be stacked one above the other in a storage position,
**characterised in that**
- the letter trays each have a collar which is open in the downward direction;
- when the letter trays are stacked, the side walls of a lower letter tray are received by the collar of a letter tray which is arranged above it;
- at least one first letter tray (1) and at least one second letter tray (2), which is different from said first tray, are provided; and
- the distance between the side walls (5.2) of the second letter tray (2) is smaller than the distance between the side walls (5.1) of the first letter tray (1), in such a way that, for a transport/storage position, the second letter tray (2) can be inserted in the first letter tray (1) in the inverted position, or the first letter tray (1) can be put on over the second letter tray (2) in the inverted position.

2. Letter tray system according to claim 1, **characterised in that** the base plates (4, 4.1, 4.2) of the first letter tray (1) and of the second letter tray (2) are identical.

3. Letter tray system according to claim 1 or 2, **characterised in that,** in the transport/storage position, the side walls (5.1) of a lower, first letter tray (1) engage over the side walls (5.2) of an upper, second letter tray (2) and lie against the collar (7.2) of said upper, second letter tray (2).

4. Letter tray system according to claim 1 or 2, **characterised in that,** in the transport/storage position, the side walls (5.1) of an upper, first letter tray (1) engage over the side walls (5.2) of a lower, second letter tray (2) and lie on the collar (7.2) of said lower, second letter tray (2).

5. Letter tray system according to one of the preceding claims, **characterised in that,** in the transport/storage position, the side walls (5.2) of an upper, second letter tray (2) rest against the base plate (4.1) of a lower, first letter tray (1), the side walls (5.1) of said lower, first letter tray (1) engaging over the side walls (5.2) of the upper, second letter tray (2).

6. Letter tray system according to one of the preceding claims, **characterised in that,** in the transport/storage position, the base plate (4.1) of an upper, first letter tray (1) rests on the side walls (5.2) of a lower, second letter tray (2), the side walls (5.1) of said upper, first letter tray (1) engaging over the side walls (5.2) of the lower, second letter tray (2).

7. Letter tray system according to one of claims 1 to 6, **characterised in that,** in the transport/storage position, the rear wall (6.1) of a first letter tray (1) engages over the rear wall (6.2) of a second letter tray (2) and rests against the collar (7.2) of said second letter tray (2).

8. Letter tray system according to one of claims 1 to 7, **characterised in that,** in the transport/storage position, the rear wall (6.2) of a second letter tray (2) engages under the rear wall (6.1) of a first letter tray (1) and rests against the base plate (4.1) of said first letter tray (1) .

9. Letter tray system according to one of claims 1 to 8, **characterised in that,** in the transport/storage position, the side walls (5.1, 5.2) of the first and second letter trays (1, 2) rest against one another.

10. Letter tray system according to one of claims 1 to 9, **characterised in that,** in the transport/storage position, the rear walls (6.1, 6.2) of the first and second letter trays (1, 2) rest against one another.

11. Letter tray system according to one of the preceding claims, **characterised in that** the letter trays (1, 2) are plastic injection-moulded parts, preferably made of polystyrene.

12. Letter tray system according to one of the preceding claims, **characterised in that** a recessed grip (9) is constructed, symmetrically in the middle, in a front region (8) adjoining the base plate (4, 4.1, 4.2).

13. Letter tray system according to one of the preceding claims, **characterised in that** the side walls (5.2) of the second letter tray (2) are offset inwards in relation to the side walls (5.1) of the first letter tray (1) by the thickness of the side wall in each case, and the rear wall (6.2) of the second letter tray (2) is shorter than the rear wall (6.1) of the first letter tray (1) by twice the wall thickness.

## Revendications

1. Système de corbeilles à courrier, comprenant au moins deux corbeilles à courrier (1, 2), qui présentent respectivement un plateau de fond et deux parois latérales parallèles faisant saillie vers le haut à partir du plateau de fond et une paroi arrière, dans lequel plusieurs corbeilles à courrier peuvent être empilées les unes sur les autres dans une position de rangement, **caractérisé en ce que**
- les corbeilles à courrier présentent respectivement un rebord ouvert vers le bas,
- en cas d'empilement des corbeilles à courrier, les parois latérales d'une corbeille à courrier inférieure sont reçues par le rebord d'une corbeille à courrier disposée au-dessus de celle-ci,
- au moins une première corbeille à courrier (1) et au moins une deuxième corbeille à courrier (2) différente de celle-ci sont prévues, et
- l'écartement des parois latérales (5.2) de la deuxième corbeille à courrier (2) est inférieur à l'écartement des parois latérales (5.1) de la première corbeille à courrier (1), de telle sorte que pour une position de transport/ stockage, la deuxième corbeille à courrier (2) peut dans une position inversée être insérée dans la première corbeille à courrier (1) ou la première corbeille à courrier (1) peut dans une position inversée être retournée sur la deuxième corbeille à courrier (2).

2. Système de corbeilles à courrier selon la revendication 1, **caractérisé en ce que** les plateaux de fond (4, 4.1, 4.2) de la première corbeille à courrier (1) et de la deuxième corbeille à courrier (2) sont identiques.

3. Système de corbeilles à courrier selon la revendication 1 ou 2, **caractérisé en ce que** dans la position de transport/ stockage, les parois latérales (5.1) d'une première corbeille à courrier inférieure (1) saisissent par le dessus les parois latérales (5.2) d'une deuxième corbeille à courrier supérieure (2) et se trouvent au niveau du rebord (7.2) de la deuxième corbeille à courrier supérieure (2).

4. Système de corbeilles à courrier selon la revendication 1 ou 2, **caractérisé en ce que** dans la position de transport/ stockage, les parois latérales (5.1) d'une première corbeille à courrier supérieure (1) saisissent par le dessus les parois latérales (5.2) d'une deuxième corbeille à courrier inférieure (2) et reposent sur le rebord (7.2) de la deuxième corbeille à courrier inférieure (2).

5. Système de corbeilles à courrier selon l'une quelconque des revendications précédentes, **caractérisé en ce que** dans la position de transport/ stockage, les parois latérales (5.2) d'une deuxième corbeille à courrier supérieure (2) sont adjacentes au plateau de fond (4.1) d'une première corbeille à courrier inférieure (1), dans lequel les parois latérales (5.1) de la première corbeille à courrier inférieure (1) saisissent par le dessus les parois latérales (5.2) de la deuxième corbeille à courrier supérieure (2).

6. Système de corbeilles à courrier selon l'une quelconque des revendications précédentes, **caractérisé en ce que** dans la position de transport/ stockage, le plateau de fond (4.1) d'une première corbeille à courrier supérieure (1) repose sur les parois latérales (5.2) d'une première corbeille à courrier inférieure (2), dans lequel les parois latérales (5.1) de la première corbeille à courrier supérieure (1) saisissent par le dessus les parois latérales (5.2) de la deuxième corbeille à courrier inférieure (2).

7. Système de corbeilles à courrier selon l'une quelconque des revendications 1 à 6, **caractérisé en ce que** dans la position de transport/stockage, la paroi arrière (6.1) d'une première corbeille à courrier (1) saisit par le dessus la paroi arrière (6.2) d'une deuxième corbeille à courrier (2) et est adjacente au rebord (7.2) de la deuxième corbeille à courrier (2).

8. Système de corbeilles à courrier selon l'une quelconque des revendications 1 à 7, **caractérisé en ce que** dans la position de transport/ stockage, la paroi arrière (6.2) d'une deuxième corbeille à courrier (2) saisit par le dessous la paroi arrière (6.1) d'une première corbeille à courrier (1) et est adjacente au plateau de fond (4.1) de la première corbeille à courrier (1).

9. Système de corbeilles à courrier selon l'une quelconque des revendications 1 à 8, **caractérisé en ce que** dans la position de transport/ stockage, les parois latérales (5.1, 5.2) de la première et de la deuxième corbeille à courrier (1, 2) sont adjacentes les unes aux autres.

10. Système de corbeilles à courrier selon l'une quelconque des revendications 1 à 9, **caractérisé en ce que** dans la position de transport/stockage, les parois arrière (6.1, 6.2) de la première et de la deuxième corbeille à courrier (1, 2) sont adjacentes l'une à l'autre.

11. Système de corbeilles à courrier selon l'une quelconque des revendications précédentes, **caractérisé en ce que** les corbeilles à courrier (1, 2) sont des pièces plastiques moulées par injection, de préférence en polystyrène.

12. Système de corbeilles à courrier selon l'une quelconque des revendications précédentes, **caractérisé en ce qu'**un évidement de saisie (9) est réalisé de façon symétrique au milieu dans une zone avant (8) rattachée au plateau de fond (4, 4.1, 4.2).

13. Système de corbeilles à courrier selon l'une quelconque des revendications précédentes, **caractérisé en ce que** par rapport aux parois latérales (5.1) de la première corbeille à courrier (1), les parois latérales (5.2) de la deuxième corbeille à courrier (2) sont décalées vers l'intérieur, respectivement de l'épaisseur de la paroi latérale, et la paroi arrière (6.2) de la deuxième corbeille à courrier (2) est plus courte par rapport à la paroi arrière (6.1) de la première corbeille à courrier (1) de deux fois l'épaisseur de paroi.
